# FASCICULE DE BREVET EUROPEEN

(11) **EP 0 198 766 B1**
(45) Date de publication et mention de la délivrance du brevet: **18.01.1989**
(21) Numéro de dépôt: 86400736.4
(22) Date de dépôt: 07.04.1986
(51) Int. Cl.: E05B 5/00

(54) **Poignée extérieure de porte automobile**
Kraftfahrzeug-Türaussengriff
External vehicle door handle

(30) Priorité: 05.04.1985 FR 8505232
(43) Date de publication de la demande: 22.10.1986
(73) Titulaire: REGIE NATIONALE DES USINES RENAULT, 92109 Boulogne-Billancourt (FR)
(72) Inventeur: Bascou, Jacques, F-78580 Maule (FR); Plat, Claude, F-92240 Malakoff (FR)
(74) Mandataire: Saint Martin, René

(56) Documents cités:
- FR-A- 2 148 746
- GB-A- 1 120 527
- US-A- 2 237 949

## Description

La présente invention se rapporte à une poignée extérieure de porte d'automobile comprenant une embase se fixant du côté extérieur de la porte et une palette de commande articulée à ladite embase autour d'un axe de rotation de manière à osciller librement autour de l'axe sans actionner un levier de commande d'ouverture de porte, entre une position de repos "a" où elle affleure la face extérieure de l'embase et obture la fenêtre de l'embase et une position de début de commande manuelle "b", inclinée vers l'intérieur de la porte et comportant des moyens pour actionner le levier de commande à partir de ladite position de début de commande manuelle "b".

On connaît des poignées de porte du type précité, par exemple par le brevet US 2 237 949. Ce type de poignée ne permet qu'une commande manuelle.

L'invention a pour but de fournir une poignée extérieure de porte permettant à la fois la commande manuelle et la commande électrique par une petite impulsion sur la palette.

La poignée selon l'invention es caractérisée par le fait qu'elle comporte un contact électrique manoeuvré par la palette entre la position de repos "a" et la position de début de commande manuelle de celle-ci.

Selon une caractéristique, le levier de commande est articulé autour de l'axe de rotation de la palette tout en étant indépendant en rotation de celle-ci et peut être accroché par la palette à partir de la position de commande.

Selon une caractéristique, l'embase est formée par une plaque dans laquelle est ménagée la fenêtre et par des joues latérales dont l'une présente une lumière dans laquelle passe la partie saillante du levier de commande.

Selon une caratéristique, la joue forme une butée limitant la rotation du levier de commande, à une position correspondant à une position inclinée de la palette.

Selon une variante, la poignée comporte un engrenage d'entraînement monté pivotant autour de l'axe de la palette et actionné par celle-ci en position de commande manuelle, ledit engrenage engrenant avec le levier de commande qui est monté pivotant autour d'un axe parallèle à l'axe de rotation de la palette.

L'invention va maintenant être décrite avec plus de détails en se référant à des modes de réalisation donnés à titre d'exemples et représentés par les dessins annexés sur lesquels:
- la figure 1 est une vue éclatée, depuis l'intérieur de la porte, d'un premier mode de réalisation de la poignée selon l'invention.
- la figure 2 est une vue de face partielle, côté intérieur.
- la figure 3 est une coupe selon III-III de la figure 2.
- la figure 4 est une coupe IV-IV perpendiculaire à l'axe de rotation de la palette où celle-ci est représentée en position de repos.
- la figure 5 est une coupe IV-IV semblable à celle de la figure 4 mais où la palette est représentée en position de commande.
- la figure 6 est une vue éclatée d'un second mode réalisation de la poignée selon l'invention.
- la figure 7 est une vue extérieure de la poignée de la figure 6.
- la figure 8 est une coupe verticale de la poignée selon les figures 6 et 7.
- la figure 9 est une coupe selon VIII-VIII de la figure 8 montrant un détail de la poignée.

La poignée qui est illustrée par les figures 1 à 9 comprend une embase 1 se fixant sur la porte. Cette embase 1 est constituée par une plaque de base 11 découpée par une fenêtre 111 et par deux joues 12 et 13 solidaires de la plaque de base, la fenêtre s'étendant entre ces deux joues. La fenêtre 111 présente un contour 112 de forme sensiblement rectangulaire de manière que les bords soient parallèles aux bords de la plaque de base 11 perpendiculairement aux bords longitudinaux de celle-ci. La plaque de base forme, du côté extérieur, une face annulaire extérieure 114 visible.

L'embase 1 coopère avec un capot profilé 7 qui s'engage sur les joues 12 et 13 pour former avec celles-ci un boîtier ayant une forme de parallélépipède rectangle débouchant ves l'extérieur par la fenêtre 111.

L'embase 1 s'encastre dans une découpe de la porte de manière que la face extérieure soit affleurante avec la peau externe de la porte. La fixation de l'embase sur la porte est effectuée par des moyens appropriés, par exemple par des vis se glissant dans des trous borgnes filetés 14 et 15 qui débouchent à l'arrière de la plaque de base 11.

Sur l'embase 1 est articulée une palette de commande 2 qui sert à commander l'ouverture de la serrure de porte. Cette palette de commande est une pièce de forme générale rectangulaire et plate dont la géométrie est adaptée à celle de la fenêtre 111 de manière à l'obturer complètement en position de repos où la face extérieure de la palette affleure avec la face extérieure de l'embase. La palette de commande 2 est reliée à l'embase 1 par l'intermédiaire d'une articulation de manière à pivoter autour d'un axe d'articulation s'étendant parallèlement aux bords longitudinaux de l'embase et de la fenêtre. Cette articulation est constituée par une tige d'articulation cylindrique 6 qui est engagée dans un alésage cylindrique 23 de la palette de manière à former, de chaque côté de la palette deux bouts de tige qui sont engagés dans des portées cylindriques de l'embase 1. L'immobilisation de la tige d'articulation 6 est assurée par un cannelage en bout de tige.

La palette 2 peut osciller, dans le sens de l'ouverture, entre une position de repos où elle affleure avec la face extérieure 114 de l'embase et les positions inclinées vers l'intérieur du boitier. De manière à assurer un affleurement aussi précis que possible de la palette avec le plan de la face extérieure de l'embase 1 qui correspond à la position de repos notée "a" sur les dessins, la palette de commande 2 comporte deux ergots 211 et 212 qui sont en saillie au-delà du contour externe de la palette pour venir en

contact avec la face interne 113 de l'embase lorsque la palette est dans la position de repos définie ci-dessus.

La palette 2 est sollicitée en permanence vers sa position de repos par des ressorts de rapapel élastique 51 qui sont de préférence des ressorts de torsion obtenus par enroulement d'un fil en hélice. La tige de rotation 6 passe dans les alésages de ces ressorts de torsion. Un extrémité libre de chacun des ressorts prend appui sur une butée solidaire d'une joue, l'autre extrémité libre prenant appui sur la face interne de la palette.

La palette 2 peut pivoter, dans le sens de l'ouverture, entre la position de repos repérée "a" et les positions inclinées telles que les positions repérées "b" et "c" où le bord inférieur de la palette se situe à l'intérieur de la porte par rapport au plan de la face externe de l'embase. Elle pivote ainsi d'au moins 90_{°} entre la position verticale de repos où elle affleure avec la face extérieure de l'embase et une position inclinée où elle agit sur la serrure pour commander l'ouverture de la porte.

Dans le mode de réalisation des figures 1 à 5, la poignée comporte un levier de commande 3 servant à la commande d'ouverture manuelle de la serrure. Il est monté articulé sur le même axe de rotation que l'axe de rotation 6 de la palette. Ce levier 3 présente, en partie médiane, un ergot saillant 31 et à son ex- trêmité un point d'attache 33 qui permet d'accrocher l'extrêmité dudit levier à une tringle servant à manoeuvrer la serrure.

La palette 2 accroche le levier 3 par l'ergot 31 à la fin de la course libre qui est comprise entre la position de repos où elle affleurante et la position de début de commande d'ouverture manuelle "b". Cet ergot 31 passe dans une lumière 121 de la joue 12 dont le bord inférieur 122 sert d'appui et de butée à cet ergot 31 de manière à définir la position de repos basse (repérée "d" sur le dessin) du levier 3. La lumière 121 permet la rotation du levier 3 entre la position de repos basse "d" définie ci-dessus et une position plus haute (repérée "e").

Dans le mode de réalisation des figures 6 à 9, la poignée comporte un levier de commande 3 servant à la commande d'ouverture manuelle de la serrure. Il est articulé autour d'un axe d'articulation 34 parallèle à l'axe d'articulation de la palette. Ce levier présente à son extrémité un point d'attache 33 qui permet de l'accrocher à une tringle servant à manoeuvrer la serrure. Il présente un secteur denté 36. La poignée présente sur un côté un engrenage 81 qui est articulé sur un axe 82 parallèle à l'axe d'articulation de la palette. Cet engrenage 81 présente un ergot saillant 85 qui passe par une lumière de la joue 12.

La palette accroche l'engrenage 81 par l'ergot saillant 85 à la fin de la course "libre" qui est comprise entre la position de repos où elle est affleurante et la position de début de commande d'ouverture manuelle.

La poignée qui sert à l'ouverture électrique comporte un contact électrique 9 qui est actionné par la palette 2 pendant la course "libre" de celle-ci. L'actionnement s'effectue par une pièce intermédiaire 91.

La poignée qui vient d'être décrite fonctionne de la manière suivante:
- lorsque l'utilisateur désire procéder à la commande de l'ouverture de la serrure et à l'ouverture de la porte, il commence par provoquer le pivotement de la palette 2 dans le sens de l'ouverture (flèche f) depuis sa position de repos "a" jusqu'à sa position de commande "b" en introduisant l'extrêmité des doigts de sa main dans la direction indiquée par la flèche "A" de la figure 4. Dans la position de début de commande manuelle "b", la palette commence à actionner le levier de commande 3. Dans cette position la palette entre en contact avec l'ergot 31 du levier 3 (figures 1 à 5) ou l'ergot 85 (fgures 6 à 9). A partir de cette position elle actionne le levier 3 et sert à manoeuvrer manuellement la serrure. Le pivotement de la palette 2 se poursuit de la position "b" à la position finale d'ouverture "c" et la palette actionne le levier 3 d'une position de repos à une position finale dans laquelle la serrere est ouverte. Dans la position "c", la palette fait un angle aigu avec le demi-pian vertical passant par l'axe de la tige 6 et s'étendant au-dessus de cet axe.

L'utilisateur peut ensuite ouvrir la porte en exerçant une traction sur la palette 2 qui est dans sa position haute, ce qui permet une prise suffisante pour l'utiliser comme une poignée classique.

Lorsque l'utilisateur relâche la palette, celle-ci revient, sous l'action des ressorts de rappel 51 dans sa position de repos "a" tandis que le levier 3 revient dans sa position de repos.

La longueur du bras de levier 3 pourrait être réduite de manière à réduire le volume de la poignée. On peut prévoir que le jeu entre le bord inférieur de la palette et le bord inférieur de la fenêtre soit supérieur aux jeux entre les bords latéraux et entre les bords supérieurs.

Il est possible d'arrêter en position de repos, la palette 2 en position de début de commande manuelle "b" à l'aide d'un pion de retenue. La palette pourrait être constituée de deux parties articulées l'une à l'autre autour d'un axe parallèle à l'axe 6.

## Revendications

1. Poignée extérieure de porte automobile, comprenant une embase (1) se fixant du côté extérieur de la porte et une palette de commande (2) articulée à ladite embase autour d'un axe de rotation (6) de manière à osciller librement autour de l'axe (6) sans actionner un levier (3) de commande d'ouverture de porte, entre une position de repos "a" où elle affleure la face extérieure de l'embase et obture la fenêtre de l'embase et une position de début de commande manuelle "b", inclinée vers l'intérieur de la porte et comportent des moyens pour actionner le levier de commande (3) à partir de ladite position de début de commande manuelle "b" caractérisée par le fait qu'elle comporte un contact électrique (9) manoeuvré par la palette (2) entre la position de repos "a" et la position de début de commande manuelle de celle-ci.

2. Poignée selon la revendication 1, caractérisée par le fait que le levier (3) de commande est articulé autour de l'axe de rotation (6) de la palette tout en étant indépendant en rotation de celle-ci et peut être accroché par la palette à partir de la position de commande "b".

3. Poignée selon la revendication 1 ou 2, caractérisée par le fait que l'embase est formée par une plaque (1) dans laquelle est ménagée la fenêtre (111) et par des joues latérales (12 et 13) dont l'une (12) présente une lumière (121) dans laquelle passe la partie saillante (31) du levier de commande (3).

4. Poignée selon la revendication 3, caractérisée par le fait que la lumière (121) forme par son bord inférieur (122) une butée limitant la rotation du levier de commande (3) à une position "d" correspondant à une position inclinée "b" de la palette (2).

5. Poignée selon l'une quelconque des revendications précédentes, caractérisée par le fait que la palette (2) est munie de ressorts de rappel (51-52) la sollicitant vers sa position de repos "a".

6. Poignée selon la revendication 1, caractérisée par le fait qu'elle comporte un engrenage d'entraînement (81) monté pivotant autour de l'axe de la palette et actionné par celle-ci en position de commande "b", ledit engrenage engrenant avec le levier de commande qui est monté pivotant autour d'un axe (34) parallèle à l'axe de rotation de la palette.

## Patentansprüche

1. Kraftfahrzeug-Türaußengriff, mit einer Grundplatte (1), die auf der Außenseite der Tür befestigbar ist und mit einem Griffteil (2), das an der grundplatte um eine Drehachse (6) derart angelenkt ist, daß es frei um die Achse (6) verschwenkbar ist ohne einen Steuerhebel (3) zur Türöffnung zu betätigen, zwischen einer Ruhestellung "a", in der es direkt an der Außenfläche der Grundplatte anliegt und die Zugangsöffnung der Grundplatte verschließt und einer Anfangsstellung der manuellen Betätigung "b", in der es zum Türinneren hin geneigt ist, sowie mit einer Anordnung zur Betätigung des Steuerhebels (3) aus der Anfangsstellung der manuellen Betätigung "b", dadurch gekennzeichnet, daß er einen elektrischen Kontakt (9) aufweist, der durch das Griffteil (2) zwischen der Ruhestellung "a" und seiner Anfangsstellung der manuellen Betätigung betätigt wird.

2. Außengriff nach Anspruch 1, dadurch gekennzeichnet, daß der Steuerhebel (3) um die Drehachse (6) des Griffteils angelenkt ist, wobei er unabhängig von ihm verdrehbar ist und an diesen ab der Betätigungsstellung "b" befestigt werden kann.

3. Griff nach Ansprüchen 1 oder 2, dadurch gekennzeichnet, daß die Grundplatte aus einer Platte (1) besteht, in der die Zugangsöffnung (111) eingearbeitet ist und aus seitlichen Anschlägen (12, 13) besteht, von denen einer (12) eine Aussparung (121) aufweist, in die der hervorspringnde Teil (31) des Steuerhebels (3) eingreift.

4. Griff nach Anspruch 3, dadurch gekennzeichnet, daß der untere Rand (122) der Aussparung (121) einen Anschlag bildet, der die Verdrehung des Steuerhebels (3) in einer Stellung "d" begrenzt, die der geneigten Stellung "b" des Griffteils (2) entspricht. 5. Griff nach einem der vorhergehenden Ansprüche, dadurch gekennzeichnet, daß das Griffteil (2) mit Rückholfedern (51, 52) versehen ist, die es in Richtung seiner Ruhestellung "a" beaufschlagen.

6. Griff nach Anspruch 1, dadurch gekennzeichnet, daß er eine Antriebsverzahnung (81) aufweist, die schwenkbar um die Achse des Griffteils angeordnet ist und in der Betätigungsstellung "b" von dieser betätigt wird, wobei die Verzahnung mit dem Steuerhebel kämmt, der drehbar um eine Achse (34) parallel zur Drehachse des Griffteiles angeordnet ist.

## Claims

1. An outside handle for a motor vehicle door, comprising a base portion (1) which is fixed to the outward side of the door and an actuating flap (2) which is pivoted to said base portion about a rotational spindle (6) so as to oscillate freely about the spindle (6) without actuating a lever (3) for controlling opening of the door, between a rest position "a" in which it is flush with the outward face of the base portion and closes off the opening in the base portion, and a position "b" of starting manual actuation, which is inclined towards the interior of the door, and comprising means for actuating said control lever (3) from said "b" position of starting manual actuation, characterised in that it comprises an electrical switch (9) operated by the flap (2) between the rest position "a" and the position of starting manual actuation thereof.

2. A handle according to claim 1 characterised in that the control lever (3) is pivoted about the rotational spindle (6) of the flap while being independent thereof in respect of rotary movement, and can be engaged by the flap as from the actuation position "b".

3. A handle according to claim 1 or claim 2 characterised in that the base portion is formed by a plate (1) in which the opening (111) is provided and by side plate portions (12 and 13) of which one (12) has an opening (121) into which passes the prjecting part (31) of the control lever (3).

4. A handle according to claim 3 characterised in that the opening (121) forms by means of its lower edge (122) an abutment for limiting the rotary movement of the control lever (3) to a position "d" corresponding to an inclined position "b" of the flap (2).

5. A handle according to any one of the preceding claims characterised in that the flap (2) is provided with return springs (51, 52) urging it towards its rest position "a".

6. A handle according to claim 1 characterised in that it comprises a drive gear means (81) mounted pivotally about the axis of the flap and actuated thereby in the actuating position "b", said gear means engaging with the control lever which is mounted pivotally about an axis (34) parallel to the axis of rotation of the flap.
